# EUROPÄISCHE PATENTSCHRIFT

(11) **EP 2 558 642 B1**
(45) Veröffentlichungstag und Bekanntmachung des Hinweises auf die Patenterteilung: **28.12.2016**
(21) Anmeldenummer: 11714645.6
(22) Anmeldetag: 08.04.2011
(51) Int. Cl.: E01C 11/22, E01F 1/00

(54) **BORDSTEIN UND HALTESTELLE FÜR OMNIBUSVERKEHR**
KERBSTONE AND STOP FOR BUS TRAFFIC
PIERRE DE BORDURE ET STATION D'ARRÊT POUR LA CIRCULATION D'AUTOBUS

(30) Priorität: 12.04.2010 DE 202010005173 U
(43) Veröffentlichungstag der Anmeldung: 20.02.2013
(73) Patentinhaber: Profilbeton GmbH, 34582 Borken (DE)
(72) Erfinder: HASCH, Wolfgang, 34590 Wabern (DE)
(74) Vertreter: Dantz, Jan Henning
(86) Internationale Anmeldenummer: PCT/EP2011/055535
(87) Internationale Veröffentlichungsnummer: WO 2011/128270

(56) Entgegenhaltungen:
- EP-A1- 0 892 112
- WO-A1-2008/111769
- DE-U1- 9 017 267
- DE-U1- 9 114 667
- FR-A- 759 574
- GB-A- 1 262 476

## Beschreibung

Die vorliegende Erfindung betrifft einen Bordstein gemäß dem Oberbegriff des Anspruchs 1 sowie eine Haltestelle für den Omnibusverkehr.

Ein gattungsgemäßer Bordstein sowie mit solchen Bordsteinen ausgestattete Bushaltestellen oder kombinierte Bustramhaltestellen sind aus dem Stand der Technik bekannt. So ist beispielsweise aus der EP 0 544 202 B1 ein Bordstein mit einer als Auftrittsfläche dienenden Oberseite und einer als Begrenzung zur Straße bzw. Fahrbahn eines Busses dienenden Vorderseite beschrieben, die im eingebauten Zustand teilweise in die Straße eingelassen ist und von einer auf Höhe des Straßenniveaus vorgesehenen Kante mit einer von unten nach oben zunehmend in Richtung der Rückseite des Bordsteins zurückweisenden Schrägfläche versehen ist, die in ihrem unteren Bereich in einen konkav gewölbten Abschnitt übergeht, der sich in einen im Wesentlichen ebenen, im Einbauzustand nahezu horizontal verlaufenden Abschnitt bis zur Oberkante des in die Straße eingelassenen Bereichs der Vorderseite des Bordsteins erstreckt. Dadurch ist gewährleistet, dass die Haltestelle annähernd parallel anfahrende Busse zuverlässig in eine optimale Einstiegsposition für die Fahrgäste geführt werden und eine Beschädigung der Reifenflanken der Busreifen wirksam verhindert wird. Erfolgt das Anfahren der Haltestelle eines Busses allerdings nicht annähernd parallel, beispielsweise wenn im Haltestellenbereich Fahrzeuge geparkt sind oder die Haltestelle als Busbucht ausgebildet ist, kann es beim Anfahren der Haltestelle zu einer Berührung der Fahrzeugkarosserie des Busses mit den Bordsteinen und damit zu einer Beschädigung des Busses und/oder des Bordsteins kommen. Der vor der Vorderachse eines solchen Busses liegende Busteil, der je nach Bustyp mehr als 2 m lang sein kann, kann bereits bei einem geringen Anfahrtswinkel die Haltestelle bzw. den Bordstein überstreichen, bevor die Vorderachse durch den herkömmlichen Bordstein parallel geführt wird. Maßgeblich für den Freiraum unterhalb des Busses sind die Höhe des Reifenprofils, der Reifendruck, der Beladezustand sowie ein Einfedern des Busses während eines Bremsvorgangs. Eine zusätzliche Reduktion dieses Freiraums kann beispielsweise durch Spurrinnen oder gepflasterte Rinnen in der Fahrbahn zur Regenwasserableitung bedingt sein.

Erfahrungen beim Bau von Haltestellen mit unterschiedlichsten Einstiegshöhen haben gezeigt, dass ein Kontakt der Buskarosserie mit der Haltestelle bei Bauhöhen des Bordsteins von maximal 16 cm Höhe ausgeschlossen ist.

Hinsichtlich eines barrierefreien Einstieges in den Bus ist jedoch ein deutlich höheres Haltestellenniveau wünschenswert.

Dazu ist aus der EP 0 892 112 B1 eine Begrenzung einer Fahrbahn für kombinierte Bus/Tram-Haltestellen bekannt, bei der der Bordstein eine spezielle Aussparung aufweist, die für besonders ausgewählte Busse nach dem Anfahren an die Anfahrfläche einen sicherheitstechnisch minimalen vorteiligen Freiraum schafft, wobei die Ebene der Oberseite des Bordsteins fast in der Ebene der Einstiegshöhe von besonders ausgewählten Schienenfahrzeugen liegt. Die für Busse bedeutsame Vorderkante des Bordsteins wird durch die hier offenbarte Aussparung allerdings nur geringfügig von der Anfahrfläche des Bordsteins zurück versetzt, da die Verlängerung der schrägen Anfahrfläche bis zur Vorderkante der Oberseite nahezu auf den gleichen Punkt trifft.

Im Falle eines schrägen Anfahrens von Bussen an die Anfahrfläche wird das Risiko einer Berührung der Buskarosserie an den Bordstein durch diese Aussparung nur unzureichend vermindert.

Aus Angst, den Bordstein zu berühren und dabei den Bus und den Bordstein zu beschädigen, fahren daher nach wie vor viele Busfahrer/-innen mit deutlichem Abstand an die Bushaltestelle heran, so dass zwischen dem Bus und dem Bordstein der Haltestelle ein großer Spalt bleibt, der den Fahrgästen den Ein- bzw. Ausstieg erschwert.

Aufgabe der vorliegenden Erfindung ist es daher, einen Bordstein sowie eine Omnibushaltestelle zu schaffen, mit dem bzw. der ein berührungsfreies Anfahren sowie ein barrierefreier Einstieg in einen Bus ermöglicht ist.

Diese Aufgabe wird durch einen Bordstein mit den Merkmalen des Anspruchs 1 sowie durch eine Omnibushaltestelle mit den Merkmalen des Anspruchs 10 gelöst.

Bei dem erfindungsgemäßen Bordstein weist die Vorderseite oberhalb der Schrägfläche einen zweiten konkav gewölbten und von unten nach oben zunehmender Richtung der Rückseite des Bordsteins zurückweichenden Abschnitt auf. Dadurch wird eine Anfahrt des Busses an die Haltestelle mit einem größeren Anfahrtswinkel ermöglicht.

Außerdem wird die Angst der Busfahrer/-innen, bei zu dichtem Heranfahren an die Haltestelle den Bordstein zu berühren und dabei den Bus und den Bordstein zu beschädigen, durch die erfindungsgemäß ausgebildeten Bordsteine deutlich vermindert, da der horizontale Abstand zwischen der von den Rädern des Busses berührten Schrägfläche und dem Rand der Oberseite so groß ausgebildet ist, dass die Busfahrer/-innen die Berührung der Busräder mit der Anfahrfläche suchen, dadurch der Spalt zwischen dem Buseinstieg und dem Bordstein der Haltestelle minimiert wird und so den Fahrgästen den Ein- bzw. Ausstieg erleichtert.

Gemäß der Erfindung geht die Schrägfläche der Vorderseite über einen konvex gewölbten Abschnitt in den zweiten konkav gewölbten Abschnitt über. Dadurch wird die Gefahr einer Beschädigung der Reifenflanke bzw. das Aufklettern des Busrades auf die Haltestelle gegenüber einer Ausbildung dieses Übergangs in eine horizontale Fläche deutlich reduziert.

Vorteilhafte Ausführungsvarianten der Erfindung sind Gegenstand der Unteransprüche.

Nach Anforderung an die Höhe des Bordsteins bezüglich des barrierefreien Übergangs in den Bus kann der zweite konkav gewölbte Abschnitt in Richtung der Oberseite in eine zweite Schrägfläche und von dort bevorzugt über einen konvex gewölbten Abschnitt in die Oberseite des Bordsteins übergehen. Damit können in einfacher Weise auch besonders große Höhenunterschiede überwunden werden.

Durch die Merkmale der erfindungsgemäß ausgebildeten Haltestelle ist insbesondere im Falle einer kombinierten Bahn/Bus-Haltestelle ein barrierefreier, bequemer Zugang zum Bus oder der (Tram-)Bahn und ein sicheres Anfahren eines Busses an die Haltestelle gewährleistet.

Nachfolgend werden Ausführungsbeispiele der Erfindung anhand der beiliegenden Zeichnungen näher erläutert. Es zeigen:
- Figur 1: eine Draufsicht auf einen Teil einer Ausführungsvariante einer erfindungsgemäßen Haltestelle,
- Figur 2: ein Querschnitt von vorn auf die in Figur 1 gezeigte Haltestelle,

- Figur 3: eine perspektivische Ansicht einer Ausführungsvariante eines erfindungsgemäßen Bordsteins zum Einbau an einer Rampe zwischen einem Gehweg und einem gegenüber dem Gehweg erhöhten Anfahrbereiches der Haltestelle,
- Figur 4: ein vergrößerter Querschnitt durch den in Figur 3 gezeigten Bordstein,
- Figur 5: ein Querschnitt durch den in Figur 3 gezeigten Bordstein in Verbindung mit einem Rad und der Karosserieunterseite eines Omnibusses,
- Figur 6: eine perspektivische Ansicht zweier zusammengesetzter Bordsteine zum Einbau an einer Rampe zwischen dem Anfahrbereich und dem Einstiegsbereich der Haltestelle,
- Figur 7: ein Querschnitt durch den Bordstein aus Figur 6 im Bereich des dem Einstiegsbereich nahen Endes des Bordsteins,
- Figur 8: ein Querschnitt auf den Bordstein aus Figur 6 in Verbindung mit einem Rad und der Karosserie eines Omnibusses,
- Figur 9: eine Querschnittsansicht eines gegenüber Figur 8 modifizierten Bordsteins;
- Figur 10: eine Querschnittsansicht einer weiteren Ausführungsform eines gegenüber Figur 8 modifizierten Bordsteins, und
- Figur 11: eine Draufsicht auf eine Haltestelle gemäß einem zweiten Ausführungsbeispiel.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position des Bordsteins und anderer Bestandteile der Omnibushaltestelle. Diese Begriffe sind nicht einschränkend zu verstehen, das heißt, durch verschiedene Arbeitsstellungen oder die spiegelsymmetrische Auslegung oder dergleichen können sich diese Bezüge ändern.

In Figur 1 ist mit dem Bezugszeichen 1 insgesamt eine Omnibushaltestelle bezeichnet, die neben einer Fahrbahn 4 vorgesehen ist, die parallel zur Haltestelle 1 angeordnet ist und eine gegenüber der Fahrbahn 4 erhöhte Oberfläche 2 aufweist, die zur Fahrbahn 4 hin mit hintereinander angeordneten Bordsteinen 6, 7, 8, 9, 10 abgegrenzt ist.

Die Oberfläche 2 der Haltestelle 1 weist dabei einen Anfahrbereich A mit einer gegenüber einer an die Haltestelle angrenzenden Lauffläche 3 eines Gehwegbereiches G erhöhten Lauffläche 23 sowie einen Einstiegsbereich E mit einer gegenüber der Lauffläche 23 des Anfahrbereiches A erhöhten Lauffläche 21 auf. Zwischen den Laufflächen 3, 23 des Gehwegbereiches G und des Anfahrbereiches A und zwischen den Laufflächen 21, 23 des Anfahrbereiches A und des Einstiegsbereiches E sind jeweils Rampen R mit Laufflächen 22, 24 vorgesehen, um auch gehbehinderten Personen einen leichten Zugang zum Einstiegsbereich E der Haltestelle zu ermöglichen. Die Höhe der Lauffläche 23 des Anfahrbereiches A gegenüber dem Niveau der Fahrbahn 4 ist dabei bevorzugt auf 16 cm begrenzt und hat vorzugsweise eine Länge von etwa 8m bis 15 m in Fahrtrichtung der Fahrbahn 4. Der Übergang von der Lauffläche 23 des Anfahrbereiches A zur Lauffläche 21 des Einstiegsbereiches E erfolgt über eine Rampe R , deren Lauffläche eine Steigung von bevorzugt maximal 6 Prozent aufweist, wobei die Lauffläche 21 des Einstiegsbereichs dann auf einer Höhe von bevorzugt mehr als 18 cm über dem Niveau der Fahrbahn 4 liegt. Der Einstieg in einen an der Haltestelle 1 haltenden Bus 5 ist selbstverständlich auch im Anfahrbereich A der Haltestelle 1 möglich, dann allerdings mit größerer Stufenhöhe als dies im Einstiegsbereich E der Fall ist.

Wie in Figur 2 zu sehen ist, sind auch die als Begrenzung zur Fahrbahn 4 dienenden Bordsteine 6, 7, 8, 9, 10 entsprechend dem jeweiligen Höhenniveau der unterschiedlichen Bereiche der Haltestelle 1 ausgebildet. Dabei ist mit dem Bezugszeichen 8 ein herkömmlicher Bordstein bezeichnet, der als Begrenzung zwischen der Fahrbahn 4 und einem Gehweg G dient, wobei der Gehweg G beispielsweise auf einem Niveau von 12 cm über dem Niveau der Fahrbahn 4 liegt und entsprechend der herkömmliche Bordstein im eingebauten Zustand 12 cm aus der Fahrbahn 4 nach oben hervorsteht, um bündig mit der Lauffläche 3 des Gehwegs G abzuschließen. Andere Gehwegniveaus sind selbstverständlich ebenfalls denkbar.

Der mit dem Bezugszeichen 10 bezeichnete Bordstein ist im Detail in den Figuren 3 und 4 gezeigt. Dieser Bordstein 10 besteht wie herkömmliche Bordsteine bevorzugt aus einem etwa quaderförmigen Betonfertigbauteil. Eine Herstellung aus Natur- oder Kunststein ist jedoch ebenfalls möglich. Der Bordstein 10 weist eine als Auftrittsfläche dienende Oberseite 103, eine als Begrenzung dienende Vorderseite 104, eine Rückseite 101, eine Unterseite 102 und zwei Stirnseiten auf, wobei die Rückseite 101 und die Unterseite 102 weitgehend zur Abstützung auf einem (Beton-)Fundament oder zur Verklebung bestimmt sind. Die Oberseite 103 schließt im eingebauten Zustand des Bordsteins 10 im Wesentlichen bündig mit der Oberseite der Rampe 24 der Oberfläche 2 der Haltestelle 1 ab. Die Oberseite 103 des Bordsteins 10 geht an ihrem der Fahrbahn 4 zugewandten Ende über einen bevorzugt konvexen, gleichzeitig die Haltestellenoberkante definierenden Bogenabschnitt 1048, der einen kleinen Krümmungsradius von beispielsweise 15 mm aufweist und dazu dient, scharfe Kanten zu vermeiden, die leicht ausbrechen könnten, in die Vorderseite 104 des Bordsteins über.

Die Vorderseite 104 geht an ihrem dem Gehweg G vorgelagerten Bordstein 8 nahen Ende über den Bogenabschnitt 1048 in eine Schrägfläche 1050 über, an die sich eine horizontal ausgerichtete Ebene 1049 anschließt, die im eingebauten Zustand des Bordsteins 10 auf Höhe der Fahrbahn 4 liegt. Diese Ebene 1049 geht dann über eine gebrochene, bevorzugt abgerundete oder gefaste Kante 1042 in einen unteren, in die Fundamentbetonschicht der Fahrbahn 4 eingebetteten Abschnitt 1041 über.

An dem dem Anfahrbereich A nahen Ende des Bordsteins 10 geht die Oberseite 103 über den konvexen Bogenabschnitt 1048 in einen konkav ausgebildeten Abschnitt 1047 über. Dieser konkav gewölbte Abschnitt 1047 weist bevorzugt einen Radius von 80 bis 120 mm auf und erstreckt sich bevorzugt über einen Bogen von 10° bis 30°. Die Höhendifferenz zwischen dem oberen Ende des Abschnitts 1047 und dem unteren Ende dieses Abschnitts beträgt dabei bevorzugt etwa 4 cm.

Die Formgestaltung dieses oberen Abschnitts des Bordsteins 10 geht dabei von der Ausgestaltung mit der Schrägfläche 1050 und der horizontal ausgerichtete Ebene 1049 an dem dem Bordstein 8 des Gehwegs G nahen Ende des Bordsteins 10 in Richtung der dem Anfahrbereich A zugewandten Stirnseite des Bordsteins 10 kontinuierlich in die Ausgestaltung mit dem konkav ausgebildeten Abschnitt 1047 am dem Anfahrbereich A nahen Ende des Bordsteins 10 über.

Der konkav gewölbte Abschnitt 1047 geht in Richtung der Fahrbahn dann über einen konvexen Übergang mit einem Radius von bevorzugt 1 bis 2 cm in eine bevorzugt 65° bis 85° steile Schrägfläche 1045 über, die in an sich bekannter Weise von unten nach oben zunehmend in Richtung der Rückseite 101 zurück weicht und die in ihrem unteren Bereich in ein konkav gewölbten Abschnitt 1044 übergeht, der sich in einem im Wesentlichen ebenen, im Einbauzustand nahezu horizontal verlaufenden Abschnitt 1043 bis zu dem konvexen Bogenabschnitt 1042 des unteren Einbauabschnitts 1041 erstreckt. Der unterhalb der Schrägfläche 1045 vorgesehne konkav gewölbte Abschnitt 1044 weist dabei einen Radius von bevorzugt 50 bis 100 mm insbesondere von 75 mm auf. Der mit einem solchen Radius ausgebildete Abschnitt ist dabei gut an den gewölbten Abschnitt der Außenkontur eines herkömmlichen Omnibusreifens 53 angepasst.

In Figur 5 ist ein Bordstein 7 gezeigt, der im Anfahrbereich A die Oberfläche 2 der Haltestelle 1 gegen die Fahrbahn 4 abgrenzt. Bei diesem Bordstein 7 ist die der Fahrbahn zugewandten Vorderseite 74 durchgängig entsprechend der Vorderseite 104 des Bordsteins 10 an ihrem dem Anfahrbereich A zugewandten Ende ausgebildet. Sie weist entsprechend einen unteren Einbauabschnitt 741 auf, der im eingebauten Zustand des Bordsteins 7 auf Fahrbahnniveau S mit einer bevorzugt als konvexer Bogenabschnitt 1042 ausgebildeten Oberkante 742 abschließt. An diese Oberkante 742 schließt ein oberer Abschnitt an, der mit einer von unten nach oben zunehmend in Richtung der Rückseite 71 zurückweichenden Schrägfläche 745 versehen ist, die in ihrem unteren Bereich in einen konkav gewölbten Abschnitt 744 übergeht, der sich in einen im Wesentlichen ebenen, im Einbauzustand nahezu horizontal verlaufenden, Abschnitt 743 bis zur Oberkante 742 erstreckt, sowie einer oberhalb der Schrägfläche 745 ausgebildeten zweiten konkav gewölbten und von unten nach oben zunehmend in Richtung der Rückseite 71 zurückweichenden Abschnitt 747 aufweist, der über einen konvex gewölbten Abschnitt 748 in die Oberseite 73 übergeht und wobei die Schrägfläche 745 über einen konvex gewölbten Abschnitt 746 in den zweiten konkav gewölbten Abschnitt 747 übergeht. Die Oberseite 73 des Bordsteins 7 liegt dabei im eingebauten Zustand bevorzugt 16 cm über dem Niveau S der Fahrbahn 4.

Die in den Figuren 6 bis 8 gezeigten Bordsteine dienen im Fall der in den Figuren 6 und 7 gezeigten Bordsteine 9 zur Begrenzung der Rampe R zwischen Anfahrbereich und Einstiegsbereich E zur Fahrbahn 4 und im Fall des in Figur 8 gezeigten Bordsteins 6 der Begrenzung des Einstiegsbereich E zur Fahrbahn 4, wobei bei diesen Bordsteinen 6, 9 der untere Bereich der Vorderseiten 64, 94 vom Einbauabschnitt 641, 941 über die Oberkante 642, 942 und die sich daran anschließenden Abschnitte 643,644, 645, 646, 943, 944, 945 und 946 ausgebildet sind wie der untere Bereich der Vorderseite 74 des Bordsteins 7.

Der sich an den zweiten konvex gewölbten Abschnitt 646, 946 anschließende konkav gewölbte Abschnitt 647, 947 weitet sich im Fall des Bordsteins 9 in Richtung des Einstiegsbereiches E weiter auf, d.h. mit der kontinuierlichen Anhebung der Oberseite 93 des Bordsteins 9 entlang der Lauffläche 22 der Rampe R auf das Niveau der Oberseite 63 des Bordsteins 6, der im Bereich des Einstiegsbereiches E verbaut ist, weicht der als Rand der Oberseite 93 ausgebildete konvex gewölbte Abschnitt 948 weiter in Richtung der Rückseite 91 des Bordsteins 9, betrachtet in Richtung des Einstiegsbereiches E, zurück. Dies wird dadurch erreicht, dass der konvex gewölbten Abschnitt 646 ein Radius von 80 bis 120 mm aufweist. Je nach zu erreichendem Niveau der Oberseite 63 des Bordsteins 6 kann der zweite konkav gewölbte Abschnitt 647, 947 in Richtung der Oberseite 63, 93 in eine zweite Schrägfläche übergehen. Damit sind auch Niveauhöhen von über 20 cm über dem Niveau S der Fahrbahn 4 möglich, ohne zwischen Buseinstieg und Oberseite des Bordsteins 6 einen zu großen Spalt entstehen zu lassen bzw. ohne das der zweite konkav gewölbte Abschnitt 647 soweit ausgedehnt ist, dass sich der Rand der Oberseite 63 wieder von der Rückseite 61 des Bordsteins in Richtung der Fahrbahn 4 entfernt.

Mit derart ausgebildeten Bordsteinen bzw. einer mit solchen Bordsteinen ausgebildeten Haltestelle für Omnibusverkehr ist ein sicheres Anfahren eines Busses an einer solchen Haltestelle möglich, ohne eine Kollision der Karosserie 52 des Busses 5 mit dem Bordstein 6, 7, 9, 10 zu riskieren. Die Bordsteine 6 im Einstiegsbereich sind dabei so ausgebildet, dass ein barrierefreies Einsteigen in den Bus ermöglicht ist.

In Figur 9 ist ein gegenüber Figur 8 modifizierter Bordstein 6' gezeigt, bei dem ein konkav gewölbter Abschnitt 647' zwischen dem oberen ersten konvex gewölbten Abschnitt 648' und dem zweiten konvex gewölbten Abschnitt 646 angeordnet ist. Der konkav gewölbte Abschnitt 647' befindet sich dabei zwischen dem Niveau b des Anfahrbereiches und dem Niveau d des Einstiegsbereiches und ist etwas flacher ausgebildet als bei dem Ausführungsbeispiel der Figur 8. Insofern besitzt der konkav gewölbte Abschnitt 647' keine horizontale und keine vertikale Fläche, sondern ist im unteren Bereich gegenüber der Horizontalen geneigt angeordnet, beispielsweise in einem Winkel von größer 8° und ist im oberen Bereich zur Vertikalen ebenfalls geneigt ausgebildet, beispielsweise in einem Bereich größer 8°. Der Radius des konkav gewölbten Abschnitte 647' kann in einem Bereich zwischen 8 cm und 15 cm, insbesondere 10 bis 12 cm, ausgebildet sein.

Im Übrigen ist der Bordstein 6' entsprechend dem Bordstein 6 der Figur 8 ausgebildet.

In Figur 10 ist ein weiteres Ausführungsbeispiel eines Bordsteins 6" gezeigt, das gegenüber dem in Figur 9 gezeigten Bordstein 6' im unteren Bereich modifiziert ausgebildet ist. Ausgehend von dem konkav gewölbten Abschnitt 644, der eine Wölbung zwischen 5 cm und 10 cm, insbesondere 7 cm bis 8 cm, besitzt, schließt sich ein zur Fahrbahn 4 verlaufender im Wesentlichen horizontal ausgerichteter Abschnitt 643' an. Der im Wesentlichen horizontal ausgebildete Abschnitt 643' kann dabei eine Länge von mehr als 5 cm, insbesondere mehr als 10 cm, aufweisen, so dass ein Omnibusreifen 53 auf den horizontalen Abschnitt 643' zumindest mit einem erheblichen Teil der Breite auffahren kann. Dadurch lasten auf dem Bordstein 6" erhebliche Gewichtskräfte durch den Omnibusreifen 53, was zur Stabilität beiträgt, insbesondere wenn eine Flanke des Omnibusreifens 53 mit hoher Geschwindigkeit gegen die Schrägfläche 645 auffährt. Dadurch wird auch bei häufigem Anfahren vermieden, dass der Bordstein 6" verschoben oder verschwenkt wird. Außerdem wird dadurch eine Spurrillenbildung verhindert. Dabei kann die Fussbreite mit dem Abschnitt 643' so angepasst werden, dass die Vorderkante in einer Flucht mit einer vorhandenen Entwässerungsrinne liegt.

An den im Wesentlichen horizontal verlaufenden Abschnitt 643' schließt sich eine Kante 642' an, die sich in etwa auf dem Fahrbahnniveau s befindet. Unterhalb der Oberkante 642' befindet sich der im Wesentlichen vertikale Einbauabschnitt 641'. Dabei kann der vertikale Einbauabschnitt 641' zu der Rückseite 61 so angeordnet sein, dass der Bordstein 6" nach unten gerichtet leicht aufspreizt.

In Figur 11 ist eine erfindungsgemäße Haltestelle mit einem Gehwegbereich G, einer ersten Rampe R, einem Anfahrbereich A, einer zweiten Rampe R und einem Einstiegsbereich E gezeigt. In dem Gehwegbereich G sind genormte Bordsteine 8 vorgesehen, neben auf der zur Fahrbahn 4 gerichteten Seite eine Entwässerungsrinne 80 vorgesehen ist. Wie in Fig. 11 ersichtlich ist, fluchtet die der Fahrbahn 4 zugewandte Vorderkante der Entwässerungsrinne 80 mit einer Vorderkante der horizontalen Abschnitte 1043', 743', 943' und 643' der Bordsteine 10, 7, 9 und 6". Die horizontalen Abschnitte 1043', 743', 943' und 643' sind breiter ausgebildet als in den Figuren 3 bis 9 gezeigt, etwa so breit, wie dies in Figur 10 für den Bordstein 6" gezeigt ist. Dadurch kann die Entwässerungsfunktion im Bereich der Haltestelle beibehalten werden.

Wenn der Busfahrer die erfindungsgemäße Omnibushaltestelle 1 anfährt (Figur 1), wird zunächst der Anfahrbereich A angesteuert, der optisch von dem benachbarten Gehwegbereich G abgesetzt ist. Die Bordsteine 7 des Anfahrbereiches A sind mit einer Höhe von vorzugsweise weniger als 16 cm so ausgebildet, dass die Karosserie 52 gängiger Omnibustypen diese Bordsteine 7 überfahren kann, ohne beschädigt zu werden. Dennoch besitzen die Bordsteine 7 durch den unteren konkav gewölbten Abschnitt 744 und die sich anschließende Schrägfläche 745 eine Spurlenkungsfunktion, die eine Beschädigung eines Omnibusreifens 53 oder ein Hochfahren des Omnibusreifens auf den Bordstein 7 in der Regel verhindert. Fährt der Bus nun über den Anfahrbereich A zu dem Einstiegsbereich E, ändert sich die Schrägstellung des Busses 5 relativ zur Längsrichtung der Bordsteine 6 bzw. 7, bis der Bus 5 parallel zu ihnen ausgerichtet ist. Im Einstiegsbereich E ist daher die seitlich über die Omnibusreifen hervorstehende Karosserie 52 näher an der Fahrbahn 4 angeordnet als in dem Anfahrbereich A. Dadurch können die Bordsteine 6, 6' oder 6" im Einstiegsbereich E problemlos höher ausgebildet sein, ohne dass die Gefahr besteht, dass die Karosserie 52 in diesem Bereich mit dem Bordstein 6, 6' oder 6" kollidiert. Hierfür bietet der konkav gewölbte Abschnitt 647 bzw. 647' eine zusätzliche Sicherheit.

Der Busfahrer kann von dem Anfahrbereich A über die Rampe R und den Einstiegsbereich E den Bus 5 jeweils leicht gegen die Bordsteine 7, 9 und 6 steuern, da diese im unteren Bereich mit den gleichen Querschnitt ausgebildet sind und jeweils gewölbte Abschnitte 744, 944 und 644 sowie Schrägflächen 745, 945 und 645 aufweisen. Dadurch kann der Busfahrer im Einstiegsbereich E ohne Weiteres eine optimale Ausrichtung des Busses relativ zur Haltestelle 1 erreichen.

### Bezugszeichenliste:

- 1: Omnibushaltestelle
- 2: Oberfläche
- 3: Gehweg
- 4: Fahrbahn
- 5: Bus
- 6, 6', 6": Bordstein
- 7: Bordstein
- 8: Bordstein
- 9: Bordstein
- 10: Bordstein
- 21: Lauffläche
- 22: Rampe
- 23: Lauffläche
- 24: Rampe
- 51: Tür
- 52: Karosserie
- 53: Omnibusreifen
- 61: Rückseite
- 62: Unterseite
- 63: Oberseite
- 64: Vorderseite
- 71: Rückseite
- 72: Unterseite
- 73: Oberseite
- 74: Vorderseite
- 91: Rückseite
- 92: Unterseite
- 93: Oberseite
- 94: Vorderseite
- 101: Rückseite
- 102: Unterseite
- 103: Oberseite
- 104: Vorderseite
- 641, 641': Einbauabschnitt
- 642: Oberkante
- 643, 643': horizontal verlaufender Abschnitt
- 644: konkav gewölbter Abschnitt
- 645: Schrägfläche
- 646, 646': konvex gewölbter Abschnitt
- 647, 647': konkav gewölbter Abschnitt
- 648: konvex gewölbter Abschnitt
- 741: unterer Einbauabschnitt
- 742: Oberkante
- 743: horizontal verlaufender Abschnitt
- 744: konkav gewölbter Abschnitt
- 745: Schrägfläche
- 746: konvex gewölbter Abschnitt
- 747: konkav gewölbten Abschnitt
- 748: konvex gewölbter Abschnitt
- 941: Einbauabschnitt
- 942: Oberkante
- 943: horizontal verlaufender Abschnitt
- 944: konkav gewölbter Abschnitt
- 945: Schrägfläche
- 946: konvex gewölbter Abschnitt
- 947: konkav gewölbter Abschnitt
- 948: konvex gewölbter Abschnitt
- 1041: Abschnitt
- 1042: Oberkante
- 1043: horizontal verlaufender Abschnitt
- 1044: konkav gewölbter Abschnitt
- 1045: Schrägfläche
- 1047: konkav gewölbte Abschnitt
- 1048: konvexer Abschnitt
- 1049: Ebene
- 1050: Schrägfläche
- A: Anfahrbereich
- E: Einstiegsbereich
- G: Gehwegbereich
- R: Rampen
- S: Fahrbahnniveau

## Patentansprüche

1. Bordstein (6, 6', 6", 7, 9, 10), aufweisend eine als Auftrittsfläche dienende Oberseite (63, 73, 93, 103), eine als Begrenzung dienende Vorderseite (64, 74, 94, 104), eine Rückseite (61, 71, 91, 101) und eine Unterseite (62, 72, 92, 102), wobei die Vorderseite (64, 74, 94, 104) einen unteren Einbauabschnitt (641, 741, 941, 1041) mit einer Oberkante (642, 742, 942, 1042) und einen sich an die Oberkante (642, 742, 942, 1042) anschließende oberen Abschnitt aufweist, der mit einer von unten nach oben zunehmend in Richtung der Rückseite (61, 71, 91, 101) zurückweichenden Schrägfläche (645, 745, 945, 1045) versehen ist, die in ihrem unteren Bereich in einen konkav gewölbten Abschnitt (644, 744, 944, 1044) übergeht, der sich in einen im wesentlichen ebenen, im Einbauzustand nahezu horizontal verlaufenden Abschnitt (643, 743, 943, 1043) bis zur Oberkante (642, 742, 942, 1042) erstreckt, wobei der Bordstein (6, 7, 9, 10) durch den unteren konkav gewölbten Abschnitt (644, 744, 944, 1044) und die sich anschließende Schrägfläche (645, 745, 945, 1045) eine Spurlenkungsfunktion besitzt, wobei die Vorderseite (64, 74, 94, 104) oberhalb der Schrägfläche (645, 745, 945, 1045) einen zweiten konkav gewölbten und von unten nach oben zunehmend in Richtung der Rückseite (61, 71, 91, 101) zurückweichenden Abschnitt (647, 747, 947, 1047) aufweist, **dadurch gekennzeichnet, dass** die Schrägfläche (645, 745, 945, 1045) über einen konvex gewölbten Abschnitt (646, 746, 946, 1046) in den zweiten konkav gewölbten Abschnitt (647, 747, 947, 1047) übergeht und der zweite konkav gewölbte Abschnitt (647, 747, 947, 1047) über einen zweiten konvex gewölbten Abschnitt (648, 748, 948, 1048) in die Oberseite (63, 73, 93, 103) übergeht.

2. Bordstein (6, 6_{'}, 6", 7, 9, 10) nach Anspruch 1, **dadurch gekennzeichnet, dass** der zweite konkav gewölbte Abschnitt (647, 747, 947, 1047) in Richtung der Oberseite (63, 73, 93, 103) in eine zweite Schrägfläche übergeht.

3. Bordstein (6, 6', 6", 7, 9, 10) nach Anspruch 1 oder 2, **dadurch gekennzeichnet, dass** der der zweite konkav gewölbte Abschnitt (647', 747, 1047) keine horizontale und keine vertikale Fläche besitzt, sondern im unteren Bereich gegenüber der Horizontalen geneigt angeordnet ist, beispielsweise in einem Winkel von größer 8°, und im oberen Bereich zur Vertikalen ebenfalls geneigt ausgebildet ist, beispielsweise in einem Bereich größer 8°.

4. Bordstein (6, 6', 6", 7, 9, 10) nach einem der vorstehenden Ansprüche, **dadurch gekennzeichnet, dass** der zweite konkav gewölbte Abschnitt (647, 747, 947, 1047) einen Radius von 80mm bis 120 mm aufweist.

5. Bordstein (6, 6', 6", 7, 9, 10) nach einem der vorstehenden Ansprüche, **dadurch gekennzeichnet, dass** sich der zweite konkav gewölbte Abschnitt (647, 747, 947, 1047) über einen Bogen von 20° bis 90° erstreckt.

6. Bordstein (6, 6', 6", 7, 9, 10) nach einem der vorstehenden Ansprüche, **dadurch gekennzeichnet, dass** der Höhenunterschied zwischen der Oberkante (642, 742, 942, 1042) des unteren Einbauabschnitts (641, 741, 941, 1041) und der Oberseite (63, 73, 93, 103) zwischen 12cm und 28cm beträgt.

7. Bordstein (6, 6', 6", 7, 9, 10) nach Anspruch 6, **dadurch gekennzeichnet, dass** der Höhenunterschied zwischen der Oberkante (642, 742, 942, 1042) des unteren Einbauabschnitts (641, 741, 941, 1041) und der Oberseite (63, 73, 93, 103) 12cm bis 16cm beträgt.

8. Bordstein (6, 6', 6", 7, 9, 10) nach Anspruch 6, **dadurch gekennzeichnet, dass** der Höhenunterschied zwischen der Oberkante (642, 742, 942, 1042) des unteren Einbauabschnitts (641, 741, 941, 1041) und der Oberseite (63, 73, 93, 103) 21 cm bis 28cm beträgt.

9. Haltestelle (1) für Omnibusverkehr, insbesondere für kombinierten Bahn/BusVerkehr, mit einer Oberfläche (2) und einer Fahrbahn (4), wobei die Begrenzung der Oberfläche (2) zur Fahrbahn (4) durch mehrere Bordsteine (6, 6', 6", 7, 9, 10) gebildet ist, **dadurch gekennzeichnet, dass** die Bordsteine (6, 6', 6", 7, 9, 10) gemäß einem oder mehreren der vorstehenden Ansprüche ausgebildet ist.

10. Haltestelle (1) nach Anspruch 9, **dadurch gekennzeichnet, dass** die Oberfläche (2) einen gegenüber einem der Haltestelle benachbarten Gehwegbereich (G) erhöhten Anfahrtsbereich (A) aufweist.

11. Haltestelle (1) nach Anspruch 9 oder 10, **dadurch gekennzeichnet, dass** die Oberfläche eines Einstiegsbereiches (E) gegenüber der Oberfläche eines Anfahrbereiches (A) erhöht ist.

12. Haltestelle (1) nach Anspruch 10, **dadurch gekennzeichnet, dass** die Oberfläche zwischen dem Gehwegbereich (G) und dem Anfahrtsbereich (A) eine auf das Höhenniveau des Anfahrtsbereiches (A) ansteigende Rampe (24) und/oder eine zwischen dem Anfahrtsbereich (A) und dem Einstiegsbereich (E) auf das Höhenniveau des Einstiegsbereich (E) ansteigende Rampe (22) aufweist.

13. Haltestelle (1) nach einem der Ansprüche 9 bis 12, **dadurch gekennzeichnet, dass** die Bordsteine (6, 6', 6", 7, 9) des Einstiegsbereiches (E), einer Rampe (R) sowie des Anfahrbereiches (A) benachbart zur Fahrbahn (4) einen konkav gewölbten Abschnitt (644, 744, 944) sowie eine sich daran anschließende Schrägfläche (645, 745, 945) zur Spurlenkung eines Busses (5) aufweisen.

14. Haltestelle (1) nach einem der Ansprüche 9 bis 13, **dadurch gekennzeichnet, dass** eine der Fahrbahn (4) zugewandte Vorderkante einer Entwässerungsrinne (80) mit einer Vorderkante der horizontalen Abschnitte (643', 743', 943', 1043') der Bordsteine (6", 7, 9, 10) fluchtet.

## Claims

1. A curbstone (6, 6', 6", 7, 9, 10), having a top side (63, 73, 93, 103) used as a step-on surface, a front side (64, 74, 94, 104) used as a delimitation, a rear side (61, 71, 91, 101), and a bottom side (62, 72, 92, 102), wherein the front side (64, 74, 94, 104) has a bottom installation section (641, 741, 941, 1041) having a top edge (642, 742, 942, 1042) and a top section adjoining the top edge (642, 742, 942, 1042), which is provided with an inclined surface (645, 745, 945, 1045), which is set back increasingly from bottom to top in the direction of the rear side (61, 71, 91, 101), and which merges in its lower region into a concavely curved section (644, 744, 944, 1044), which extends in a substantially level section (643, 743, 943, 1043), which extends nearly horizontally in the installed state, up to the top edge (642, 742, 942, 1042), wherein the curbstone (6, 7, 9, 10) has a guidance function due to the bottom concavely curved section (644, 744, 944, 1044) and the adjoining inclined surface (645, 745, 945, 1045), wherein the front side (64, 74, 94, 104) has, above the inclined surface (645, 745, 945, 1045), a second concavely curved section (647, 747, 947, 1047), which is increasingly set back from bottom to top in the direction of the rear side (61, 71, 91, 101), **characterized in that** the inclined surface (645, 745, 945, 1045) merges via a convexly curved section (646, 746, 946, 1046) into the second concavely curved section (647, 747, 947, 1047) and the second concavely curved section (647, 747, 947, 1047) merges via a second convexly curved section (648, 748, 948, 1048) into the top side (63, 73, 93, 103).

2. The curbstone (6, 6', 6", 7, 9, 10) according to claim 1, **characterized in that** the second concavely curved section (647, 747, 947, 1047) merges in the direction of the top side (63, 73, 93, 103) into a second inclined surface.

3. The curbstone (6, 6', 6", 7, 9, 10) according to claim 1 or 2, **characterized in that** the second concavely curved section (647', 747, 1047) does not have a horizontal surface or a vertical surface, but is arranged inclined in relation to the horizontal in the bottom region, for example, at an angle of greater than 8°, and is also formed inclined to the vertical in the top region, for example, in a range greater than 8°.

4. The curbstone (6, 6', 6", 7, 9, 10) according to one of the preceding claims, **characterized in that** the second concavely curved section (647, 747, 947, 1047) has a radius of 80 mm to 120 mm.

5. The curbstone (6, 6', 6", 7, 9, 10) according to one of the preceding claims, **characterized in that** the second concavely curved section (647, 747, 947, 1047) extends over an arc of 20° to 90°.

6. The curbstone (6, 6', 6", 7, 9, 10) according to one of the preceding claims, **characterized in that** the height difference between the top edge (642, 742, 942, 1042) of the lower installation section (641, 741, 941, 1041) and the top side (63, 73, 93, 103) is between 12 cm and 28 cm.

7. The curbstone (6, 6', 6", 7, 9, 10) according to claim 6, **characterized in that** the height difference between the top edge (642, 742, 942, 1042) of the bottom installation section (641, 741, 941, 1041) and the top side (63, 73, 93, 103) is 12 cm to 16 cm.

8. The curbstone (6, 6', 6", 7, 9, 10) according to claim 6, **characterized in that** the height difference between the top edge (642, 742, 942, 1042) of the bottom installation section (641, 741, 941, 1041) and the top side (63, 73, 93, 103) is 21 cm to 28 cm.

9. A stop (1) for bus traffic, in particular for combined rail/bus traffic, having a surface (2) and a roadway (4), wherein the delimitation of the surface (2) to the roadway (4) is formed by multiple curbstones (6, 6', 6", 7, 9, 10), **characterized in that** the curbstones (6, 6', 6", 7, 9, 10) are formed according to one or more of the preceding claims.

10. The stop (1) according to claim 9, **characterized in that** the surface (2) has an elevated approach region (A) in relation to a sidewalk region (G) adjacent to the stop.

11. The stop (1) according to claim 9 or 10, **characterized in that** the surface of an entry region (E) is elevated in relation to the surface of an approach region (A).

12. The stop (1) according to claim 10, **characterized in that** the surface between the sidewalk region (G) and the approach region (A) has a ramp (24) rising to the height level of the approach region (A) and/or a ramp (22) rising to the height level of the entry region (E) between the approach region (A) and the entry region (E).

13. The stop (1) according to one of claims 9 to 12, **characterized in that** the curbstones (6, 6', 6", 7, 9) of the entry region (E), a ramp (R), and the approach region (A) adjacent to the roadway (4) have a concavely curved section (644, 744, 944) and an adjoining inclined surface (645, 745, 945) for the guidance of a bus (5).

14. The stop (1) according to one of claims 9 to 13, **characterized in that** a front edge of a drainage gutter (80) facing toward the roadway (4) is aligned with a front edge of the horizontal sections (643', 743', 943', 1043') of the curbstones (6", 7, 9, 10).

## Revendications

1. Bordure de trottoir (6, 6', 6", 7, 9, 10) comprenant une face supérieure (63, 73, 93, 103) faisant office de surface de déplacement, une face avant (64, 74, 94, 104) faisant office de surface limite, une face arrière (61, 71, 91, 101) et une face inférieure (62, 72, 92, 102), la face avant (64, 74, 94, 104) comprenant un segment d'encastrement inférieur (641, 741, 941, 1041) ayant une arête supérieure (642, 742, 942, 1042) et un segment supérieur se connectant à l'arête supérieure (642, 742, 942, 1042) qui est équipé d'une surface inclinée (645, 745, 945, 1045) constamment en recul en direction de la face arrière (61, 71, 91, 101) du bas vers le haut et qui se poursuit dans sa zone inférieure par un segment (644, 744, 944, 1044) ayant une courbure concave qui se prolonge par un segment (643, 743, 943, 1043) essentiellement plan et dirigé approximativement horizontalement à l'état monté, jusqu'à l'arête supérieure (642, 742, 942, 1042), la bordure de trottoir (6, 7, 9, 10) ayant, du fait de la présence du segment (644, 744, 944, 1044) inférieur ayant une courbure concave et de la surface oblique (645, 745, 945, 1045) se raccordant à celui-ci une fonction de guidage de piste, et la face avant (64, 74, 94, 104) comportant, au-dessus de la surface oblique (645, 745, 945, 1045) un second segment (647, 747, 947, 1047) ayant une courbure concave constamment en recul en direction de la face arrière (61, 71, 91, 101) du bas vers le haut,
**caractérisée en ce que**
la surface oblique (645, 745, 945, 1045) se prolonge par l'intermédiaire d'un segment ayant une courbure convexe (646, 746, 946, 1046) par le second segment ayant une courbure concave (647, 747, 947, 1047), et le second segment ayant une courbure concave (647, 747, 947, 1047) se prolonge par la face supérieure (63, 73, 93, 103) par l'intermédiaire d'un second segment ayant une courbure convexe (648, 748, 948, 1048).

2. Bordure de trottoir (6, 6', 6", 7, 9, 10) conforme à la revendication 1,
**caractérisée en ce que**
le second segment ayant une courbure concave (647, 747, 947, 1047) se prolonge par une seconde surface oblique en direction de la face supérieure (63, 73, 93, 103).

3. Bordure de trottoir (6, 6', 6", 7, 9, 10) conforme à la revendication 1 ou 2,
**caractérisée en ce que**
le second segment ayant une courbure concave (647', 747, 1047) ne comporte pas de surface horizontale ni de surface verticale, mais est incliné par rapport à l'horizontale dans sa zone inférieure, par exemple d'un angle supérieur à 8° et est également incliné dans sa zone supérieure par rapport à la verticale d'un angle, par exemple situé dans une plage supérieure à 8°.

4. Bordure de trottoir (6, 6', 6", 7, 9, 10) conforme à l'une des revendications précédentes,
**caractérisée en ce que**
le second segment ayant une courbure concave (647, 747, 947, 1047) a un rayon de 80 mm à 120 mm.

5. Bordure de trottoir (6, 6', 6", 7, 9, 10) conforme à l'une des revendications précédentes,
**caractérisée en ce que**
le second segment ayant une courbure concave (647, 747, 947, 1047) s'étend sur un arc de 20° à 90°.

6. Bordure de trottoir (6, 6', 6", 7, 9, 10) conforme à l'une des revendications précédentes,
**caractérisée en ce que**
la différence de hauteur entre l'arête supérieure (642, 742, 942, 1042) du segment d'encastrement inférieur (641, 741, 941, 1041) et la face supérieure (63, 73, 93, 103) est comprise entre 12 cm et 28 cm.

7. Bordure de trottoir (6, 6', 6", 7, 9, 10) conforme à la revendication 6,
**caractérisée en ce que**
la différence de hauteur entre l'arête supérieure (642, 742, 942, 1042) du segment d'encastrement inférieur (641, 741, 941, 1041) et la face supérieure (63, 73, 93, 103) est comprise entre 12 cm et 16 cm.

8. Bordure de trottoir (6, 6', 6", 7, 9, 10) conforme à la revendication 6,
**caractérisée en ce que**
la différence de hauteur entre l'arête supérieure (642, 742, 942, 1042) du segment d'encastrement inférieur (641, 741, 941, 1041) et la face supérieure (63, 73, 93, 103) est comprise entre 21 cm et 28 cm.

9. Station d'arrêt (1) pour le trafic d'autobus en particulier pour le trafic de tramways ayant une surface supérieure (2) et qu'une voie de circulation (4) dans laquelle la limite de la surface supérieure (2) et de la voie de circulation (4) est formée par plusieurs bordures de trottoir (6, 6', 6", 7, 9, 10),
**caractérisée en ce que**
les bordures de trottoir (6, 6', 6", 7, 9, 10) sont réalisées conformément à l'une ou à plusieurs des revendications précédentes.

10. Station d'arrêt conforme à la revendication 9,
**caractérisée en ce que**
la surface supérieure (2) comporte une zone d'accès (A) surélevée par rapport à la zone de trottoir (G) voisine de la station d'arrêt.

11. Station d'arrêt (1) conforme à la revendication 9 ou 10,
**caractérisée en ce que**
la surface supérieure de la zone de montée (E) est surélevée par rapport à la surface supérieure de la zone d'accès (A).

12. Station d'arrêt (1) conforme à la revendication 10,
**caractérisée en ce que**
la surface supérieure entre la zone de trottoir (G) et la zone d'accès (A) comporte une rampe (24) montant au niveau de hauteur de la zone d'accès (A) et/ou une rampe (22) montant au niveau de hauteur de la zone de montée (E) entre la zone d'accès (A) et la zone de montée (E).

13. Station d'arrêt (1) conforme à l'une des revendications 9 à 12,
**caractérisée en ce que**
les bordures de trottoir (6, 6', 6", 7, 9) de la zone de montée (E), d'une rampe (R), et de la zone d'accès (A) comportent au voisinage de la voie de circulation (4) un segment (644, 744, 944) ayant une courbure concave ainsi qu'une surface oblique (645, 745, 945) se connectant à celui-ci pour permettre le guidage de la piste d'un autobus (5).

14. Station d'arrêt (1) conforme à l'une des revendications 9 à 13,
**caractérisée en ce qu'**
l'arête avant tournée vers la voie de circulation (4) d'une rainure d'écoulement de l'eau (80) est alignée avec l'arête avant du segment horizontal (643', 743', 943', 1043') des bordures de trottoir (6", 7, 9, 10).
